# FASCICULE DE BREVET EUROPEEN

(11) **EP 1 971 775 B1**
(45) Date de publication et mention de la délivrance du brevet: **08.09.2010**
(21) Numéro de dépôt: 06841882.1
(22) Date de dépôt: 07.12.2006
(51) Int. Cl.: F04B 9/107, F04B 9/105, F04B 13/02, F04B 49/10

(54) **MACHINE HYDRAULIQUE, EN PARTICULIER MOTEUR HYDRAULIQUE, A MOUVEMENT ALTERNATIF, ET PISTON DIFFERENTIEL POUR UNE TELLE MACHINE**
HYDRAULISCHE MASCHINE, INSBESONDERE HYDROMOTOR, MIT EINER HUBBEWEGUNG UND DIFFERENZIALKOLBEN FÜR SOLCH EINE MASCHINE
HYDRAULIC MACHINE, IN PARTICULAR HYDRAULIC MOTOR, WITH A RECIPROCATING MOVEMENT, AND DIFFERENTIAL PISTON FOR SUCH A MACHINE

(30) Priorité: 13.01.2006 FR 0600313
(43) Date de publication de la demande: 24.09.2008
(73) Titulaire: DOSATRON INTERNATIONAL, 33370 Tresses (FR)
(72) Inventeur: DARBOIS, Matthieu, F-33000 Bordeaux (FR); FURET, Sébastien, F-33520 Bruges (FR); DUQUENNOY, Philippe, F-33750 Camarsac (FR); BERTON, Dominique, F-33110 Le Bouscat (FR)
(74) Mandataire: Michardière, Bernard
(86) Numéro de dépôt international: PCT/FR2006/002675
(87) Numéro de publication internationale: WO 2007/080251

(56) Documents cités:
- EP-B- 1 151 196
- WO-A-96/05428
- DE-U1- 20 001 503
- DE-U1- 20 004 675
- FR-A- 2 205 361

## Description

L'invention est relative à une machine hydraulique, en particulier un moteur hydraulique, machine du genre de celles qui comprennent :
- une enveloppe ;
- un piston différentiel présentant une zone à grande section et une zone à plus petite section, propre à coulisser en mouvement alternatif respectivement dans l'enveloppe et dans un logement coaxial à l'enveloppe et de plus petit diamètre, le piston séparant deux chambres de l'enveloppe ;
- des moyens de commutation hydraulique pour l'alimentation en liquide et l'évacuation des chambres séparées par le piston, ces moyens de commutation étant commandés par les déplacements du piston et pouvant prendre deux positions stables ;
- et des moyens de déclenchement propres à provoquer, en fin de course du piston, un changement brusque de la position des moyens de commutation, sous l'action d'un moyen élastique, pour l'inversion de la course,
   le piston étant muni au niveau de sa grande section et de sa petite section de lèvres d'étanchéité orientées en sens opposé et tournées l'une vers l'autre,

Un moteur hydraulique de ce genre est connu, par exemple d'après EP-B-0 255 791, ou d'après US-A-5 505 224 ou d'après EP-B-1 151 196 qui représente l'art antérieur le plus proche. Ce moteur hydraulique peut servir à entraîner un dispositif d'injection d'un additif dans un liquide principal assurant le fonctionnement du moteur.

Dans les moteurs connus, chaque lèvre d'étanchéité est moulée d'une seule pièce avec la zone correspondante du piston. Les zones de section différente du piston sont réalisées séparément puis assemblées. Bien que cette solution donne satisfaction pour l'étanchéité et le fonctionnement, elle manque de souplesse pour la fabrication et la maintenance. Pratiquement, lorsqu'une lèvre d'étanchéité est abîmée, il faut changer au moins la partie correspondante du piston et, généralement, l'ensemble du piston

L'invention a pour but, surtout, de fournir une machine hydraulique du genre défini précédemment, notamment un moteur hydraulique, dont la fabrication du piston soit rendue plus simple et la maintenance facilitée.

Il est souhaitable également d'améliorer les conditions dans lesquelles l'étanchéité entre les différentes sections du piston et la paroi de l'enveloppe ou du logement est réalisée.

Selon l'invention, une machine hydraulique à mouvement alternatif, en particulier un moteur hydraulique, du genre défini précédemment est **caractérisée en ce que** les lèvres d'étanchéité sont prévues sur des bagues circulaires démontables, et que le piston est moulé d'une seule pièce.

Avantageusement, chaque bague d'étanchéité est fixée au piston par un assemblage du type à baïonnette. De préférence, des saillies radiales sont prévues sur la surface interne de la bague et des rainures périphériques correspondantes sont prévues sur la surface externe du piston, avec rainures parallèles à l'axe géométrique du piston pour permettre la venue de chaque saillie de la bague au droit d'une rainure périphérique correspondante du piston.

De préférence, la bague d'étanchéité pour la grande section du piston présente un profil en V dont la concavité est tournée du côté de la petite section, et comporte du côté opposé une lèvre d'étanchéité tronconique dont le diamètre augmente en direction du couvercle de l'enveloppe.

La bague circulaire de la petite section du piston présente une section transversale en forme de V dont la concavité est tournée du côté de la grande section.

De préférence, un encliquetage des bagues sur le piston est prévu en fin de rotation de l'assemblage à baïonnette.

Avantageusement, les bagues circulaires démontables sont réalisées en matière plastique.

L'invention est également relative à un piston différentiel, pour une machine hydraulique telle que définie précédemment, le piston présentant une zone à grande section et une zone à plus petite section, et étant propre à coulisser en mouvement alternatif respectivement dans une enveloppe et dans un fût coaxial à l'enveloppe et de plus petit diamètre, le piston séparant deux chambres de l'enveloppe et étant muni au niveau de sa grande section et de sa petite section de lèvres d'étanchéité orientées en sens opposé et tournées l'une vers l'autre, **caractérisé en ce qu**'il est moulé d'une seule pièce et comporte des moyens d'assemblage avec des bagues circulaires démontables sur lesquelles sont prévues les lèvres d'étanchéité

Les moyens d'assemblage sont avantageusement du type à baïonnette et comportent, de préférence, des rainures sur la surface externe du piston, avec rainures parallèles à l'axe géométrique du piston pour permettre la venue de nervures radiales sur la surface interne d'une bague d'étanchéité au droit d'une rainure périphérique correspondante du piston.

Avantageusement, le piston différentiel comporte au moins une fenêtre pour l'encliquetage d'au moins une bague en fin d'assemblage à baïonnette.

L'invention consiste, mises à part les dispositions exposées ci-dessus, en un certain nombre d'autres dispositions dont il sera plus explicitement question ci-après à propos d'un exemple de réalisation décrit avec référence aux dessins annexés, mais qui n'est nullement limitatif. Sur ces dessins :
Fig. 1 est une représentation schématique simplifiée en coupe verticale d'un moteur hydraulique selon l'invention.
Fig. 2 est une vue en perspective, en coupe verticale, d'un moteur hydraulique selon l'invention.
Fig. 3 est une coupe verticale partielle du moteur hydraulique suivant la ligne III-III de Fig. 4.
Fig. 4 est une coupe verticale partielle suivant la ligne IV-IV de Fig. 3.
Fig. 5 est une vue en perspective du piston différentiel avec clapets, porte-clapets, moyen élastique et poussoir en place.
Fig. 6 est une vue en perspective éclatée du piston de Fig. 5 et des différentes pièces démontées.
Fig. 7 est une vue en perspective éclatée du piston seul et des joints démontés.
Fig. 8 est une vue de dessous du joint de la grande section du piston.
Fig. 9 est une coupe suivant la ligne IX-IX de Fig. 8.
Fig. 10 est une coupe verticale du joint de la petite section du piston.
Fig.11 est une vue en perspective d'une variante de réalisation du poussoir en deux parties en cours d'assemblage, et
Fig.12 est une vue en perspective éclatée, semblable à Fig.7, d'une variante de réalisation du piston et des joints.

En se reportant aux dessins, notamment aux Fig. 1 et 2, on peut voir une machine hydraulique constituée par un moteur hydraulique différentiel à mouvement alternatif.

Le moteur M comprend une enveloppe 1 constituée d'un corps cylindrique 2 surmonté d'un couvercle 3 assemblé au corps 2 de manière démontable, notamment par vissage.

Un piston différentiel 4 est disposé dans l'enveloppe 1 pour coulisser en mouvement alternatif. Le piston 4 comporte, en partie haute, une zone 5 de grande section, en forme de couronne, dont la périphérie est en appui de manière étanche contre la paroi interne de l'enveloppe 1. Un fût 6 sensiblement cylindrique, coaxial à l'enveloppe 1 et de plus petit diamètre que la couronne 5 est solidaire de cette couronne et s'étend vers le bas. La partie inférieure du fût 6 coulisse de manière étanche dans un logement cylindrique 7 coaxial à l'enveloppe 1. Le fût 6 est fermé en partie basse par un fond 6a, constituant la zone de petite section du piston.

Le piston 4 sépare le volume intérieur de l'enveloppe 1 en deux chambres, respectivement 8 située au-dessous de la couronne 5, et 9 située au-dessus de la couronne 5. La chambre 8 est une chambre annulaire comprise entre l'enveloppe 1, la surface extérieure du logement 7 et la surface extérieure du fût 6. Une tubulure d'entrée 10 débouche en partie basse de la chambre 8. Le volume intérieur du logement 7 situé au-dessous du fond 6a du piston constitue une troisième chambre 11, ou chambre de sortie, à laquelle est raccordée une tubulure de sortie 12 d'axe orthogonal à celui de l'enveloppe.

Un manchon cylindrique 13 coaxial à l'enveloppe 1 s'étend vers le bas pour permettre le raccordement à un dispositif d'injection J d'un additif liquide dans la chambre 11 de sortie. Ce dispositif d'injection est actionné par le moteur dont le piston 4 est relié par une tige 4r à un moyen de pompage de l'additif. Pour plus de détails concernant ce type de moteur on pourra se reporter à EP 0 255 791 ou EP 1 151 196.

Des moyens de commutation hydraulique C sont prévus pour l'alimentation en liquide et l'évacuation des chambres 8, 9 séparées par le piston. Ces moyens de commutation C sont commandés par les déplacements du piston 4 et comportent une biellette 14 agissant sur un organe de distribution 15 pouvant prendre deux positions stables. Dans l'une des positions stables, la chambre 8 reçoit le liquide sous pression tandis que la chambre 9 est reliée à la sortie 12. Dans l'autre position de l'organe de distribution 15, la chambre 9 reçoit le liquide sous pression et est isolée de la chambre 11.

Dans l'exemple représenté sur les dessins, l'organe de distribution 15 est constitué par un porte-clapets comprenant au moins un premier clapet 16 dont le siège est situé sous la couronne 5, le clapet 16 ayant une tête située dans la chambre 8. Le clapet 16 se ferme en se déplaçant de bas en haut selon les dessins. L'organe de distribution 15 est muni d'au moins un autre clapet 17 dont la tête est située dans la chambre 9. Le siège de chaque clapet 17 est situé sur le fond 6a. Le clapet 17 se ferme par un mouvement de descente contre son siège.

Le moteur comporte en outre des moyens de déclenchement comprenant un poussoir 18 propre à provoquer, en fin de course du piston, par venue en appui contre une butée, un changement brusque de la position des moyens de commutation C sous l'action d'un moyen élastique E, pour l'inversion de la course du piston.

La biellette 14 est articulée à une extrémité 14a sur un point fixe par rapport au piston 4. L'autre extrémité 14b de la biellette peut se déplacer dans une fenêtre verticale 19 du porte-clapets et venir en butée contre l'une des deux extrémités de cette fenêtre, dans l'une des deux positions stables de l'organe de distribution 15.

Selon l'invention comme visible sur Fig.2 et 6, le moyen élastique E est solidaire, à chacune de ses extrémités, d'un organe d'articulation 20a, 20b reçu respectivement dans un logement 21 prévu sur la biellette et 22 sur une autre pièce mobile de la machine, à savoir le poussoir 18 dans l'exemple représenté. Chaque logement 21, 22 est ouvert suivant une direction sensiblement opposée au sens de l'effort exercé par le moyen élastique E dans la paroi du logement considéré. Le démontage de l'organe d'articulation 20a, 20b de son logement s'effectue par un simple mouvement de translation en exerçant un effort contraire à celui du moyen élastique E. Le maintien des organes d'articulation 20a, 20b dans leur logement est assuré par l'effort développé par le moyen élastique E.

Ce moyen élastique E est avantageusement constitué par une lame ressort 23 sensiblement en forme d'arc de courbe convexe, notamment sensiblement en demi-cercle. La lame 23 est solidaire à chaque extrémité d'un pion cylindrique orthogonal au plan de l'arc de courbe, ce pion constituant l'organe d'articulation 20a, 20b.

De préférence, la lame ressort 23 est réalisée en matière plastique, et est moulée d'une seule pièce avec les pions cylindriques 20a, 20b. La lame ressort 23 tourne sa convexité du côté opposé au fond 6a du piston.

La biellette 14 est articulée, à son extrémité 14a éloignée du logement 21 recevant le pion 20a, dans une échancrure 24 (Fig.6), fixe par rapport au piston 4.

La biellette 14 (Fig.2 et 6) est avantageusement formée par deux biellettes élémentaires parallèles 25, 26 reliées entre elles par une traverse 27 plus proche de l'extrémité 14b que de l'autre extrémité 14a. Les extrémités des biellettes 25 et 26 formant l'extrémité 14b, ont une forme cylindrique d'axe géométrique orthogonal à la direction longitudinale des biellettes. Chacune de ces extrémités cylindriques comporte un logement 21 tourné vers l'autre biellette élémentaire, et ouvert du côté opposé à l'extrémité 14a. Chaque logement 21 reçoit une extrémité du pion 20a qui fait saillie transversalement de part et d'autre de la lame 23. De préférence, un encliquetage du pion 20a dans le logement 21 est prévu.

Chaque biellette élémentaire 25, 26 comporte deux branches parallèles entre lesquelles est prévu, à l'extrémité 14a, un axe d'articulation 28 reçu dans l'échancrure 24 du piston. Un axe 28 est prévu pour chaque biellette élémentaire 25, 26. Chaque axe 28 est moulé d'une seule pièce avec les deux branches de la biellette élémentaire. Les deux biellettes élémentaires 25, 26 sont moulées d'une seule pièce avec la traverse 27 de sorte que la biellette 14 est constituée par une pièce unique en matière plastique.

Les échancrures 24 d'articulation sur le piston forment un logement sensiblement en demi-cercle pour un engagement libre d'un axe 28. Les échancrures 24 sont prévues dans des parois 29,30 parallèles entre elles et à l'axe géométrique du piston, équidistant de ces parois. L'écartement entre les parois 29, 30 est égal à l'écartement entre les axes d'articulation 28 des deux biellettes élémentaires, tandis que l'épaisseur des parois 29, 30 est inférieure à la distance entre les faces internes des deux branches parallèles d'une même biellette élémentaire. Chaque paroi 29, 30 est encadrée par deux branches parallèles d'une même biellette élémentaire.

Chaque échancrure 24 est ouverte dans le sens opposé à l'effort exercé par la lame élastique 23 sur la biellette 14, effort qui pousse et maintient chaque axe 28 en appui contre le fond de l'échancrure 24. L'axe 28 est simplement engagé dans l'échancrure 24, de préférence sans encliquetage. Le montage et le démontage de la biellette 14, avec ses deux axes 28 respectivement dans les échancrures 24, sont particulièrement simples et rapides.

Le poussoir 18, comme visible sur Fig.6, comprend une tige 31, par exemple à section cruciforme, guidée en coulissement dans un puits 32 (Fig.2) du piston. La tige 31 comporte, sensiblement à mi longueur, une gorge 33 pour recevoir un joint torique 34 assurant un coulissement étanche dans le puits 32. L'extrémité supérieure de la tige 18 est solidaire d'un cadre 35 comportant une embase transversale solidaire de l'extrémité supérieure de la tige 18. Le cadre 35 comporte également deux parois longitudinales 35a, 35b, parallèles à l'axe géométrique de la tige 18, encadrant la lame élastique 23 et reliées en tête par une traverse 36. Chaque paroi 35a, 35b comporte à sa base solidaire de la tige 18 une échancrure 22 sensiblement en demi-cercle, s'ouvrant du côté opposé à la biellette 14. Chaque échancrure 22 reçoit l'une des extrémités du pion d'articulation 20b, de préférence avec encliquetage. Le cadre 35 forme une sorte de portique et la traverse 36 en partie haute constitue la butée haute du poussoir.

Les extrémités de la lame 23 ont de préférence une largeur réduite qui détermine l'écartement minimal admissible entre les faces en regard des parois intérieures d'extrémité des logements 21 ou 22.

Le poussoir 18 avec son cadre 35 est également réalisé d'une seule pièce en matière plastique. Le montage ou le démontage du pion 20b dans les logements 22 est particulièrement simple et rapide, par déformation élastique de la lame 23.

Les deux parois longitudinales 35a, 35b du portique 35 comportent vers l'extérieur, de part et d'autre des zones munies des échancrures 22, des saillies 37, par exemple en forme de tronc de pyramide, limitées par une face sommitale plane parallèle à l'axe géométrique de la tige 31 et orthogonale au pion 20b. Les saillies 37 sont propres à coopérer avec des parois 38 (Fig.5 et 6) en forme de dièdre droit, solidaires du piston, assurant le guidage du portique 35. Les parois 38 se raccordent aux parois 30 suivant une arête parallèle à l'axe du piston, du côté opposé aux échancrures 24.

Les clapets 16, 17 sont montés sur le porte-clapets 15 (Fig.6) ayant sensiblement la forme d'un cadre 39, vertical en position de fonctionnement du moteur, comportant sur ses deux côtés verticaux des nervures 40 en saillie vers l'extérieur, propres à coopérer avec des rainures de guidage (non visibles) prévues dans le piston 4. Le côté horizontal inférieur du cadre 39 comporte deux logements ouverts 41 permettant un attelage, avec encliquetage de la tige cylindrique d'un clapet 17, par une translation perpendiculaire au plan du cadre 39. Les bords inférieurs de chaque logement 41 sont logés, avec un certain jeu suivant une direction parallèle à l'axe du piston, entre deux collerettes ou disques 42a, 42b (Fig.4) solidaires de la tige du clapet. Le clapet proprement dit est constitué par un disque comportant à sa périphérie une gorge 43 (Fig.4) pour recevoir un joint d'étanchéité.

Les sièges respectifs des clapets 17 sont prévus sur le fond 6a de petite section du piston 4. Les clapets 17 sont situés du côté de la biellette 14 par rapport au piston 4.

Le côté horizontal supérieur du cadre 39 (Fig.6) se prolonge au-delà des montants verticaux du cadre et comporte, à chaque extrémité, un logement 44 ouvert latéralement, à section transversale supérieure à un demi-cercle pour recevoir avec encliquetage une tige cylindrique 45 (Fig.4) solidaire du clapet 16. La tige 45 comporte deux collerettes en saillie radiale entre lesquelles vient se loger la paroi du logement 44. Deux clapets 16 sont prévus auxquels correspondent deux sièges 45 sur la grande section 5 du piston, symétriquement par rapport à un plan passant par l'axe du piston et orthogonal à l'axe de pivotement de la biellette 14.

Les clapets 16 sont orientés avec leur tige 45 dirigée vers le haut qui est engagée à travers l'ouverture du siège pour être accrochée au logement 44, du même côté de la grande section 5 que la biellette 14. Lorsque le couvercle 3 est démonté, il est possible d'accéder aux tiges 45 des clapets 16 pour les engager dans les logements 44, ou les en dégager.

Le porte-clapets 15, 39 comporte avantageusement, sur son côté horizontal supérieur, un étrier 46 en saillie vers le haut encadrant, par ses ailes latérales, la lame élastique 23 (Fig.5). Cet étrier 46 est prévu pour assurer, lorsqu'il vient en appui contre le couvercle 3 de l'enveloppe, par exemple par suite d'une défaillance d'une pièce du moteur, un fonctionnement de la machine en dérivation (by-pass), les clapets étant maintenus ouverts.

Le porte-clapets 15, 39 forme une pièce unique qui peut être réalisée en matière plastique moulée.

Des colonnettes 47, trois par exemple, à section transversale en étoile à trois branches, solidaires de la grande section 5 du piston, font saillie vers le haut parallèlement à l'axe du piston et sont réparties à 120° l'une de l'autre au voisinage de la périphérie du piston. Les colonnettes 47 constituent des butées mécaniques de sécurité contre le couvercle 3 de l'enveloppe en cas de rupture d'une pièce ou d'un surdébit, la hauteur de ces colonnettes 47 étant prévue en conséquence.

Le piston 4 est muni, au niveau de sa grande section et de sa petite section, de lèvres d'étanchéité 48, 49 (Fig.6 et 7) tournées l'une vers l'autre.

Les lèvres d'étanchéité 48, 49 sont prévues sur des bagues d'étanchéité circulaires démontables 50, 51, bien visibles sur Fig.7. Le piston 4 peut ainsi être moulé d'une seule pièce, avantageusement en matière plastique.

Chaque bague d'étanchéité 50, 51 est avantageusement fixée au piston 4 par un assemblage du type à baïonnette comportant des saillies radiales 52, 53 sur la surface interne des bagues respectives 50, 51. Les saillies 52, 53 sont propres à coopérer avec des rainures périphériques correspondantes 54, 55 prévues sur la surface externe de la grande section et de la petite section du piston. Des dégagements 56, 57 à génératrices parallèles à l'axe du piston sont prévus sur la périphérie extérieure des grande et petite sections pour permettre d'amener les saillies radiales 52, 53 en face de l'entrée des rainures périphériques 54, 55 par un mouvement de translation parallèle à l'axe du piston. Puis, par une rotation autour de cet axe du piston, les nervures 52, 53 sont engagées dans les rainures 54, 55 avec blocage de la bague d'étanchéité correspondante 50, 51. Le démontage des bagues 50, 51 s'effectue rapidement par un mouvement inverse.

Comme visible sur Fig.9, la bague d'étanchéité 50 prévue au niveau de la grande section du piston présente un profil en V dont la concavité est tournée vers la petite section, c'est-à-dire vers le bas selon la représentation des dessins. Ce profil en V est limité du côté extérieur par la lèvre 48 qui assure l'étanchéité contre la paroi de l'enveloppe et, du côté intérieur, par une lèvre 58 légèrement tronconique qui assure l'étanchéité contre le piston.

La bague 50 comporte, du côté opposé aux lèvres 48,58 une autre lèvre d'étanchéité 59 tronconique tournée en sens opposé, dont le diamètre augmente en direction du couvercle de l'enveloppe. Cette lèvre 59 assure une protection de la zone d'étanchéité entre piston et enveloppe, au niveau de la lèvre 48, contre une retombée de particules abrasives.

La bague circulaire 51 de la petite section du piston présente une section transversale en forme de V dont la concavité est tournée du côté de la grande section, c'est-à-dire vers le haut selon Fig.7. La branche extérieure du V forme la lèvre d'étanchéité 49 entre piston et enveloppe.

La paroi extérieure du piston 4, comme visible sur Fig.6, comporte deux zones en creux telles que 4a, s'étendant sous les sièges des clapets 16 et permettant leurs déplacements verticaux alternatifs.

Le montage du moteur M peut être effectué de la manière suivante. Les bagues d'étanchéité 50,51, montrées sur Fig.7, peuvent être assemblées au piston 4, par la fixation à baïonnette, avant mise en place des clapets.

Un sous-ensemble (Fig. 6) peut être constitué en engageant le pion 20b de la lame élastique 23 dans les échancrures 22 du poussoir 18, tandis que le pion 20a est engagé dans les logements 21 de la biellette 14. Ce sous-ensemble peut ensuite être mis en place dans le piston 4 en engageant la tige 31 du poussoir 18 dans le puits de guidage 32 et en engageant les axes 28 de la biellette 14 dans les échancrures 24.

Le maintien de la lame 23, par encliquetage du pion 20a dans les logements 21 de la biellette et du pion 20b dans les échancrures 22, facilite la manipulation du sous-ensemble (biellette 14 - lame élastique 23 - poussoir 18) lors du montage.

Un autre sous-ensemble est préparé à partir du porte-clapets 15,39 dans la partie inférieure duquel sont encliquetés les clapets 17. Le porte-clapets 15,39 est ensuite engagé dans le piston 4 selon un mouvement de descente verticale en introduisant les nervures 40 dans les rainures de guidage correspondantes du piston.

Les clapets 16 avec leurs tiges dirigées vers le haut sont ensuite présentés au-dessous de la couronne 5. On fait ensuite passer la tige 45 de chaque clapet 16 par l'ouverture du siège correspondant afin d'encliqueter l'extrémité supérieure de cette tige dans le logement 44 du porte-clapets 15,39.

L'ensemble du piston, du poussoir, de la biellette et du porte-clapets est réalisé. Il suffit alors d'engager le piston dans le corps 2, puis d'assembler le couvercle 3 au corps 2 par vissage.

Les opérations de démontage ou de remplacement de pièces défaillantes se déduisent des explications précédentes et sont extrêmement simples et rapides.

Le fonctionnement du moteur est semblable à celui décrit dans EP1 151 196 et ne sera que brièvement rappelé avec référence à Fig. 1 où le piston 4 est en course ascendante. Le liquide sous pression, généralement de l'eau, arrive par l'entrée 10. Les clapets 16 sont fermés alors que les clapets 17 sont ouverts, permettant le refoulement du liquide de la chambre 9 vers la chambre 11 et la sortie 12.

En fin de course ascendante, le poussoir 18 vient en appui contre une butée liée au couvercle 13, ce qui provoque sous l'effet de la lame ressort 23 le basculement de la biellette 14 vers l'autre position stable basse, avec déplacement du porte-clapets 15 vers le fond 6a du piston. Les clapets 17 se ferment tandis que les clapets 16 s'ouvrent. Le liquide sous pression passe dans la chambre 9 fermée et le mouvement du piston est inversé.

En fin de course descendante, le poussoir 18 par son extrémité inférieure rencontre une butée G solidaire de l'enveloppe, ce qui provoque un nouveau basculement de la biellette 14 vers la position relevée et un déplacement du porte-clapets 15 entraînant la fermeture des clapets 16 et l'ouverture des clapets 17. Le mouvement du piston 5 est de nouveau inversé et le piston repart en course montante.

Fig.11 illustre une variante de réalisation du poussoir 18 dont la tige 31 a est réalisée en deux parties 31 b, 31 c assemblées de manière démontable. La partie supérieure 31 b se prolonge vers le bas par un fût cylindrique 31 d de diamètre extérieur inférieur à celui de la partie haute de 31b. La partie inférieure 31c est tubulaire cylindrique pour recevoir le fût 31d. Un verrouillage est prévu entre les deux pièces, notamment par un système à baïonnette 31e, 31f prévu à l'extrémité inférieure des pièces. Le joint de poussoir est avantageusement constitué par une bague 34a en matière plastique à section en V, à double lèvre semblable à la bague 51, mais de plus petit diamètre. La concavité du V est de préférence tournée vers le haut. La bague 34a est montée sur la partie inférieure 31c avec un système de fixation à baïonnette quart de tour, semblable à celui décrit à propos des Fig.7 à 9. Ce montage permet un changement aisé de la bague 34c en cas d'usure et un choix de matière plastique, pour la bague 34a, présentant une bonne inertie chimique à l'égard des liquides traversant le moteur et le doseur.

Fig.12 illustre une variante de réalisation des bagues d'étanchéité démontables 50, 51. Selon cette variante, un encliquetage des bagues 50,51 sur le piston 4 est prévu en fin de rotation de l'assemblage à baïonnette. Pour cela, la bague 50 comporte une saillie radiale vers l'intérieur 52a prévue à une extrémité d'une nervure 52. Une fenêtre correspondante 52b est prévue dans la paroi latérale du piston de manière qu'en fin de rotation de l'assemblage, la saillie 52a entre dans la fenêtre 52b. Un verrouillage en rotation de la bague 50 est ainsi réalisé et permet d'empêcher un démontage indésirable de la bague 50 en fonctionnement. Pour démonter la bague 50, à l'aide d'un outil on pousse de l'intérieur, à travers la fenêtre 52b, la saillie 52a vers l'extérieur pour la dégager de la fenêtre.

Une disposition semblable est prévue pour la bague inférieure 51 qui comporte une saillie radiale intérieure 53a, à une extrémité d'une nervure 53, pour s'engager dans une fenêtre, non visible sur le dessin, du piston 4.

Le moteur hydraulique, plus généralement la machine hydraulique, selon l'invention peut être réalisé entièrement en matière plastique, y compris les moyens élastiques E formés par la lame 23, et présente une grande résistance aux produits chimiques sans aucune pièce métallique.

Le nombre de pièces constitutives de la machine est considérablement réduit. Le montage et la maintenance sont simplifiés et rendus plus aisés.

La bague d'étanchéité 50 de la grande section du piston intègre une lèvre de protection 59. Les bagues d'étanchéité démontables 50,51 permettent de conserver les sens d'étanchéité opposés pour obtenir l'injection du produit additif entrant par le manchon 13 dans la chambre de sortie 11.

Le mécanisme de commande du basculement de la biellette 14 et du changement de position du porte-clapets 15, 39 est particulièrement simple du type à trois points.

## Revendications

1. Machine hydraulique différentielle, en particulier moteur hydraulique, comprenant:
- une enveloppe (1) ;
- un piston différentiel (4) présentant une zone (5) à grande section et une zone (6a) à plus petite section, propre à coulisser en mouvement alternatif respectivement dans l'enveloppe et dans un logement coaxial à l'enveloppe et de plus petit diamètre, le piston séparant deux chambres (8,9) de l'enveloppe ;
- des moyens de commutation hydraulique (C) pour l'alimentation en liquide et l'évacuation des chambres séparées par le piston, ces moyens de commutation étant commandés par les déplacements du piston et pouvant prendre deux positions stables ;
- et des moyens de déclenchement propres à provoquer, en fin de course du piston, un changement brusque de la position des moyens de commutation, sous l'action d'un moyen élastique (E), pour l'inversion de la course,
le piston (4) étant muni au niveau de sa grande section (5) et de sa petite section (6a) de lèvres d'étanchéité (48,49) orientées en sens opposé et tournées l'une vers l'autre,
**caractérisée en ce que** les lèvres d'étanchéité (48,49) sont prévues sur des bagues circulaires démontables (50, 51), et le piston (4) est moulé d'une seule pièce.

2. Machine hydraulique selon la revendication 1, **caractérisée en ce que** chaque bague d'étanchéité (50,51) est fixée au piston par un assemblage du type à baïonnette.

3. Machine hydraulique selon la revendication 2, **caractérisée en ce que** l'assemblage du type à baïonnette comporte des saillies radiales (52,53) sur la surface interne de la bague et des rainures périphériques correspondantes (54,55) sur la surface externe du piston, avec rainures (56,57) parallèles à l'axe géométrique du piston pour permettre la venue de chaque saillie de la bague au droit d'une rainure périphérique correspondante du piston.

4. Machine hydraulique selon l'une des revendications précédentes, **caractérisée en ce que** la bague d'étanchéité (50) prévue au niveau de la grande section du piston présente un profil en V dont la concavité est tournée du côté de la petite section, et comporte du côté opposé une lèvre d'étanchéité tronconique (59) dont le diamètre augmente en direction du couvercle de l'enveloppe.

5. Machine hydraulique selon l'une quelconque des revendications précédentes, **caractérisée en ce que** la bague circulaire (51) de la petite section du piston présente une section transversale en forme de V dont la concavité est tournée du côté de la grande section.

6. Machine hydraulique selon la revendication 2 ou 3, **caractérisée en ce qu'**un encliquetage des bagues (50,51) sur le piston (4) est prévu en fin de rotation de l'assemblage à baïonnette.

7. Machine hydraulique selon l'une quelconque des revendications précédentes, **caractérisée en ce que** les bagues circulaires démontables (50, 51) sont réalisées en matière plastique.

8. Piston différentiel pour une machine hydraulique selon l'une quelconque des revendications précédentes, présentant une zone (5) à grande section et une zone (6a) à plus petite section, propre à coulisser en mouvement alternatif respectivement dans une enveloppe et dans un logement coaxial à l'enveloppe et de plus petit diamètre, le piston séparant deux chambres (8,9) de l'enveloppe , le piston (4) étant muni au niveau de sa grande section (5) et de sa petite section (6a) de lèvres d'étanchéité (48,49) orientées en sens opposé et tournées l'une vers l'autre,
**caractérisé en ce que** le piston (4) est moulé d'une seule pièce et comporte des moyens d'assemblage avec des bagues circulaires démontables (50, 51), sur lesquelles sont prévues les lèvres d'étanchéité (48,49).

9. Piston différentiel selon la revendication 8, **caractérisé en ce que** les moyens d'assemblage avec les bagues circulaires démontables (50, 51) sont du type à baïonnette.

10. Piston différentiel selon la revendication 9, **caractérisé en ce que** les moyens d'assemblage du type à baïonnette comportent des saillies radiales (52,53) sur la surface interne de la bague et des rainures périphériques correspondantes (54,55) sur la surface externe du piston, avec rainures (56,57) parallèles à l'axe géométrique du piston pour permettre la venue de chaque saillie de la bague au droit d'une rainure périphérique correspondante du piston.

11. Piston différentiel selon la revendication 9 ou 10, **caractérisé en ce qu'**il comporte au moins une fenêtre (52b) pour l'encliquetage d'au moins une bague (50) en fin d'assemblage à baïonnette.

## Claims

1. A differential hydraulic machine, particularly a hydraulic motor, comprising:
- a casing (1);
- a differential piston (4) having a region (5) of large cross section and a region (6a) of smaller cross section capable of sliding in a reciprocating movement in the casing and in a smaller-diameter housing coaxial to the casing, respectively, the piston separating two chambers (8, 9) of the casing;
- hydraulic switching means (C) for supplying liquid to and emptying the chambers separated by the piston, these switching means being controlled by the movements of the piston and being able to adopt two stable positions;
- and triggering means capable, at the end of the travel of the piston, of causing a sudden change in the position of the switching means, under the action of an elastic means (E), in order to reverse the travel,
the piston (4) being equipped, in the region of its large cross section (5) and of its small cross section (6a), with sealing lips (48, 49) directed in opposite directions and facing toward one another,
**characterized in that** the sealing lips (48, 49) are provided on detachable circular rings (50, 51) and the piston (4) is molded as a single piece.

2. The hydraulic machine as claimed in claim 1, **characterized in that** each sealing ring (50, 51) is fixed to the piston by an assembly of the bayonet type.

3. The hydraulic machine according to claim 2, **characterized in that** the assembly of the bayonet type comprises radial projections (52, 53) on the internal surface of the ring and corresponding peripheral slots (54, 55) on the external surface of the piston, with slots (56, 57) parallel to the geometric axis of the piston to allow each projection of the ring to align with a corresponding peripheral slot of the piston.

4. The hydraulic machine as claimed in one of the preceding claims, **characterized in that** the sealing ring (50) provided in the region of the large cross section of the piston has a V-shaped profile the concave face of which faces toward the small cross section end and, on the opposite side, has a frustoconical sealing lip (59) the diameter of which increases in the direction toward the cover of the casing.

5. The hydraulic machine as claimed in any one of the preceding claims, **characterized in that** the circular ring (51) for the small cross section of the piston has a V-shaped cross section the concave face of which faces toward the large cross section end.

6. The hydraulic machine as claimed in claim 2 or 3, **characterized in that** the rings (50, 51) are designed to clip onto the piston (4) at the end of the turning of the bayonet assembly.

7. The hydraulic machine as claimed in any one of the preceding claims, **characterized in that** the detachable circular rings (50, 51) are made of plastic.

8. The differential piston for a hydraulic machine as claimed in any one of the preceding claims, having a region (5) of large cross section and a region (6a) of smaller cross section able to slide in a reciprocating movement in a casing and in a smaller-diameter housing coaxial with the casing, respectively, the piston separating two chambers (8, 9) of the casing, the piston (4) being equipped in the region of its large cross section (5) and of its small cross section (6a) with sealing lips (48, 49) directed in opposite directions and facing toward one another,
**characterized in that** the piston (4) is molded as a single piece and comprises means of assembly with detachable circular rings (50, 51) on which the sealing lips (48, 49) are provided.

9. The differential piston as claimed in claim 8, **characterized in that** the means of assembly with the detachable circular rings (50, 51) are of the bayonet type.

10. The differential piston as claimed in claim 9, **characterized in that** the bayonet-type means of assembly comprise radial projections (52, 53) on the internal surface of the ring and corresponding peripheral slots (54, 55) on the external surface of the piston, with slots (56, 57) parallel to the geometric axis of the piston to allow each projection of the ring to align with a corresponding peripheral slot of the piston.

11. The differential piston as claimed in claim 9 or 10, **characterized in that** it comprises at least one aperture (52b) for the clip-fastening of at least one ring (50) at the end of bayonet assembly.

## Patentansprüche

1. Differential-Hydraulikmaschine, insbesondere Hydraulikmotor, mit:
- einer Abdeckung (1);
- einem Differentialkolben (4), der eine Zone (5) mit großem Querschnitt und eine Zone (6a) mit kleinerem Querschnitt aufweist und der gleitend zwischen der Abdeckung und einer koaxial zur Abdeckung angeordneten Kammer mit kleinerem Durchmesser hin- und herbewegbar ist, wobei der Kolben zwei Kammern (8,9) der Abdeckung voneinander trennt;
- hydraulischen Schaltvorrichtungen (C) zur Flüssigkeitszufuhr zu den durch den Kolben getrennten Kammern und zur Evakuierung dieser Kammern, wobei die Schaltvorrichtungen durch die Verlagerungen des Kolbens gesteuert werden und zwei stabile Positionen einnehmen können;
- und Auskopplungsvorrichtungen, die in der Lage sind, am Ende der Laufbewegung des Kolbens unter Einwirkung einer elastischen Vorrichtung (E) eine unmittelbare Veränderung der Schaltvorrichtungen herbeizuführen, um die Laufbewegung umzukehren,
wobei der Kolben (4) auf der Ebene seines großen Querschnitts (5) und der Ebene seines kleinen Querschnitts (6a) mit Dichtungslippen (48,49) versehen ist, die in gegenläufigen Richtungen angeordnet und einander zugewandt sind,
**dadurch gekennzeichnet, dass** die Dichtungslippen (48,49) an kreisförmigen abnehmbaren Ringen (50,51) vorgesehen sind und der Kolben (4) einstückig ausgebildet ist.

2. Hydraulikmaschine nach Anspruch 1, **dadurch gekennzeichnet, dass** jeder Dichtungsring (50,51) mittels einer Bajonettvorrichtung an dem Kolben befestigt ist.

3. Hydraulikmaschine nach Anspruch 2, **dadurch gekennzeichnet, dass** die Bajonettvorrichtung radiale Vorsprünge (52,53) an der Innenfläche des Rings und entsprechende Umfangsnuten (54,55) an der Außenfläche des Kolbens sowie parallel zur geometrischen Achse des Kolbens verlaufende Nuten (56,57) aufweist, um zu ermöglichen, dass jeder Vorsprung des Rings auf der Ebene einer entsprechenden Umfangsnut des Kolbens angeordnet wird.

4. Hydraulikmaschine nach einem der vorhergehenden Ansprüche, **dadurch gekennzeichnet, dass** der auf der Ebene des großen Querschnitts des Kolbens vorgesehene Dichtungsring (50) ein V-Profil, dessen Hohlraum zu der Seite des kleinen Querschnitts hin weist, und auf der gegenüberliegenden Seite eine kegelförmige Dichtungslippe (59) aufweist, deren Durchmesser zu dem Deckel der Abdeckung hin zunimmt.

5. Hydraulikmaschine nach einem der vorhergehenden Ansprüche, **dadurch gekennzeichnet, dass** der am kleinen Querschnittsbereich des Kolbens angeordnete Kreisring (51) einen V-förmigen Querschnitt aufweist, dessen Hohlraum zu der Seite des großen Querschnitts hin weist.

6. Hydraulikmaschine nach Anspruch 2 oder 3, **dadurch gekennzeichnet, dass** am Ende der Drehung der Bajonettvorrichtung ein Einrasten der Ringe (50,51) an dem Kolben (4) vorgesehen ist.

7. Hydraulikmaschine nach einem der vorhergehenden Ansprüche, **dadurch gekennzeichnet, dass** die abnehmbaren Kreisringe (50,51) aus Plastikmaterial ausgebildet sind.

8. Differentialkolben für eine Hydraulikmaschine nach einem der vorhergehenden Ansprüche, mit einer Zone (5) mit großem Querschnitt und einer Zone (6a) mit kleinerem Querschnitt, wobei der Kolben gleitend zwischen einer Abdeckung und einer koaxial zur Abdeckung angeordneten Kammer mit kleinerem Durchmesser hin- und herbewegbar ist, wobei der Kolben zwei Kammern (8,9) der Abdeckung voneinander trennt, wobei der Kolben (4) auf der Ebene seines großen Querschnitts (5) und der Ebene seines kleinen Querschnitts (6a) mit Dichtungslippen (48,49) versehen ist, die in gegenläufigen Richtungen angeordnet und einander zugewandt sind,
**dadurch gekennzeichnet, dass** der Kolben (4) einstückig ausgebildet ist und Montagevorrichtungen mit abnehmbaren Kreisringen (50,51) aufweist, an denen Dichtungslippen (48,49) vorgesehen sind.

9. Differentialkolben nach Anspruch 8, **dadurch gekennzeichnet, dass** die Montagevorrichtungen mit den abnehmbaren Kreisringen (50,51) vom Bajonett-Typ sind.

10. Differentialkolben nach Anspruch 9, **dadurch gekennzeichnet, dass** die gemäß dem Bajonett-Typ ausgebildeten Montagevorrichtungen radiale Vorsprünge (52,53) an der Innenfläche des Rings und entsprechende Umfangsnuten (54,55) an der Außenfläche des Kolbens sowie parallel zur geometrischen Achse des Kolbens verlaufende Nuten (56,57) aufweist, um zu ermöglichen, dass jeder Vorsprung des Rings auf der Ebene einer entsprechenden Umfangsnut des Kolbens angeordnet wird.

11. Differentialkolben nach Anspruch 9 oder 10, **dadurch gekennzeichnet, dass** der Differentialkolben mindestens ein Fenster (52b) für das Einrasten mindestens eines Rings (50) am Ende der Bajonett-Montage aufweist.
